# EUROPÄISCHE PATENTSCHRIFT

(11) **EP 2 047 056 B1**
(45) Veröffentlichungstag und Bekanntmachung des Hinweises auf die Patenterteilung: **22.04.2015**
(21) Anmeldenummer: 07763747.8
(22) Anmeldetag: 25.07.2007
(51) Int. Cl.: E06B 9/303, E06B 9/262, E06B 9/24

(54) **JALOUSIE**
VENETIAN BLIND
STORE VÉNITIEN

(30) Priorität: 27.07.2006 AT 12802006
(43) Veröffentlichungstag der Anmeldung: 15.04.2009
(73) Patentinhaber: WO & WO Sonnenlichtdesign GmbH & Co KG, 8054 Graz (AT)
(72) Erfinder: ADLASSNIG, Karlheinz, 8010 Graz (AT); PAURITSCH, Martin, 8051 Thal bei Graz (AT)
(74) Vertreter: Wildhack & Jellinek
(86) Internationale Anmeldenummer: PCT/AT2007/000362
(87) Internationale Veröffentlichungsnummer: WO 2008/011652

(56) Entgegenhaltungen:
- EP-A- 0 935 048
- GB-A- 2 421 536
- US-A- 4 733 711
- US-B1- 6 196 292

## Beschreibung

Die Erfindung betrifft eine neue Jalousie gemäß Oberbegriff des Anspruchs 1.

In letzter Zeit ist, u. A. bedingt durch die vielen neuen Architekturformen, mit oft großen, vom Boden bis zur Decke reichenden Glasflächen die Nachfrage nach einerseits einfach zu bedienenden und robusten, etwa lidartig von der Mitte nach oben und nach unten öffenbaren und umgekehrt zur Mitte hin schließbaren Jalousie-Feldern, z.B. mit einem oberem, z.B. in üblicher Weise mit drehverstellbaren Lamellen gebildeten, Behang und mit einem von dem oberen Behang verschiedenen unteren, z.B. flächig deckenden Faltjalousie- oder auch üblichem Lamellenjalousie-Behang entstanden, die rasch anwächst. Hierbei spielt u. A. die Möglichkeit breiter Variation der Gestaltung, insbesondere z.B. mit unterschiedlichen Farben und eben unterschiedlichen Erscheinungsbildern, also unterschiedlichen Topografien der beiden Behänge, also Jalousie-Teile, eine große Rolle.

Zum Stand der Technik ist die EP 887507 A2 zu erwähnen, welche eine Jalousie mit zwei Behängen zeigt, die an einer Wendewelle schwenkbar aufgehängt sind, wobei dort die Lamellen eines der Behänge beim Weiterdrehen der obenliegenden Wendewelle in eine gegensätzliche Richtung verschwenkt werden können. Bei dieser bekannten Jalousie geht es um eine unabhängige Veränderung der Lamellenstellungen der beiden Behänge einer Jalousie. Das Dokument EP 0 935 048 A1 zeigt eine Jalousie mit zwei Behängen.

Demgemäß ist Gegenstand der Erfindung eine, wie eingangs definierte, neuartige Jalousie, welche die im Kennzeichen des Anspruchs 1 genannten Merkmale aufweist.

Bei der erfindungsgemäßen Jalousie sind ebenfalls zwei Behänge und eine Art Wendewelle vorgesehen, welche jedoch mit geringstem Aufwand - also insbesondere ohne Planetengetriebe, Innenverzahnung und Stirnverzahnung an den Spulwellen, wie gemäß der genannten EP-A2 - für ein gemeinsames oder nicht gemeinsames Aufziehen bzw. Herunterlassen von Jalousien und/oder Faltenschirmen bei einem "Weiterdrehen" der "Wendewelle" sorgen kann.

Durch die neue Konzeption, insbesondere im Hinblick auf die Auf- und Abspulung der Ziehbänder, ist es gelungen, eine äußerst elegante und platzsparende Antriebstechnik für Jalousien der neuen Konzeption zu schaffen, welche problemlos mit den Maßstäben und dem Platzbedarf konventioneller Jalousie-Antriebstechnik auskommt.

Der **Anspruch** 2 fasst die technisch-apparativen Merkmale der neuen Jalousie zusammen.

Eine auch optisch besonders günstige Art der Anordnung und Verankerung der für das Zusammenziehen oder Ausfahren der Jalousiefelder verantwortlichen, durch Ziehen der Betätigungskette od. dgl. in einer bestimmten Richtung zu betätigenden Ziehbänder oder andere Aufzugsmittel, wie z.B. Aufzugsschnüre od. dgl., gibt der **Anspruch** 3 an.

Der **Anspruch** 4 nennt ein im Sinne der Erfindung vorteilhaftes Verhältnis der Längen der beiden verschiedenen Arten von auf der gemeinsamen Welle sich auf gleichzeitig mitdrehenden Spulrollen auf- und abspulenden Ziehbänder, Aufzugsschnüre od. dgl. für den oberen und den unteren Behang der neuen Jalousie, wobei zu bedenken ist, dass durch die gemäß Anspruch 1 ab der Mittelstellung vorgesehene Umkehrung der Aufspulseite der Oberteil-Spulrolle, dieselbe sozusagen insgesamt doppelt genutzt wird.

Dem Anspruch 5 sind die günstigen Maßverhältnisse der beiden Arten von Ziehband-Spulrollen auf der Antriebswelle zueinander zu entnehmen.

Der **Anspruch** 6 betrifft eine vorteilhafte Ausführungsform der Erfindung, welche eine störungsfreie Funktion bei der Drehung der Ziehband- bzw. -schnur-Spulrollen und beim Auf- und Abspulen der beiden Arten von Ziehbändern od. dgl. und damit der beiden Jalousieteile gewährleistet.

Was die die Jalousie-Lamellen im gleichen vertikalen Abstand voneinander haltenden Leiterkordeln betrifft, sind deren beide durchgehende Hauptschnüre über einen oberen Seilbogen miteinander verbunden. Dieser Bogen ist in einer mit den anderen Spulrollen auf der Antriebswelle montierten und mit derselben zwanghaft mitrotierenden Rolle mit Wangen gehalten und geführt.

Ist eine der Geschlossen-Stellungen der Lamellen erreicht, so rutschen die nicht mehr weiter ziehbaren Seile der Seilbögen in dieser sich mit der Betätigungswelle weiter mitdrehenden, glatten Kunststoffrolle einfach durch.

Schließlich bildet das neue Verfahren zum Betätigen der neuen Jalousie gemäß **Anspruch** 7 einen weiteren Gegenstand der Erfindung.

Anhand der Zeichnung wird die Erfindung näher erläutert:
Es zeigen die Fig. 1 bis 3 die neue zweiteilige Jalousie gemäß der Erfindung in drei Hauptstellungen, und zwar in einer Ausgangsstellung, in der Mittelstellung und in einer Endstellung, die Fig. 4 und 5 die Jalousie und den Antrieb im Antriebskasten in Schrägansichten, und zwar in der Ausgangsstellung, die Fig. 6 und 7 die Jalousie und den Antriebskasten in Schnittansichten, ebenfalls in der Ausgangsstellung, die Fig. 8 und 9 die neue Jalousie und die Antriebssituation in Schrägansichten, und zwar in der Mittelstellung, die Fig. 10 und 11 die Jalousie und den Getriebekasten in Schnittansichten, ebenfalls in Mittelstellung, die Fig. 12 und 13 Jalousie und Antriebskasten in Schrägansichten in ihrer Endstellung und die Fig. 14 bis 16 die neue Jalousie und deren Antrieb in Schnittansichten, und zwar ebenfalls in Endstellung.
Es soll an dieser Stelle betont werden, dass für das Ziehen der Jalousie, des Faltplissee u. dgl. an Stelle von Ziehbändern in gleicher Weise andere Aufzugsmittel, wie z.B. Aufzugsschnüre, -seile u. dgl., eingesetzt sein können.

Ohne näher auf Einzelheiten einzugehen, zeigen die Fig. 1 bis 3 - bei gleichbleibenden Bezugszeichenbedeutungen - die neuartige Jalousie 100 mit Antriebskasten 15, oberem Behang 2, unterem Behang 3, den oberen Behang 2 nach unten hin abschließendem Begrenzungsbalken 25, den unteren Behang 3 nach oben hin abschließendem Begrenzungsbalken 35 und diesen unteren Behang 3 nach unten hin begrenzenden Randbalken 36 in einer Ausgangsstellung As, in der Mittelstellung Ms und in einer Endstellung Es.

Jeweils zwischen Antriebskasten 15 und unterem Begrenzungsbalken 25 befinden sich die Jalousie-Lamellen 21 des oberen Behanges 2, und zwar entsprechend den drei Hauptstellungen in Fig. 1 in voll eingefahrener Stellung, in Fig. 2 in voll ausgefahrener Stellung und in Fig. 3 in wieder hochgezogener, also voll eingefahrener Stellung.

Jeweils zwischen oberem Begrenzungsbalken 35 des unteren Behangs 3 und dem unteren Randbalken 36 befindet sich der untere Behang 3, beispielsweise ein horizontal zig-zag gefalteter bunter Schirm bzw. ein Plissee auf Basis von Papier, Kunststoff od. dgl. oder ebenfalls eine Lamellen-Jalousie, und zwar - entsprechend den drei Hauptstellungen

- gemäß Fig. 1 in völlig eingefahrener, also z.B. zusammengefalteter Stellung, gemäß Fig. 2 in etwa halb ausgefahrener, also aufgefalteter Stellung und gemäß Fig. 3 hier in voll ausgefahrener Stellung.

An dieser Stelle soll darauf hingewiesen sein, dass dieses neue Konzept von geteilter Jalousie 100 in jeder Breite und Höhe realisierbar ist, wobei die Anzahl der nötigen Ziehbänder 51, 61 und Spulrollen 5, 6 für oberen und unteren Behang 2, 3 von der Breite der Jalousie, von der Biegesteifigkeit der Lamellenblätter usw. abhängt.

An sich kann z.B., wenn die seitlichen Führungs- und Bewegungs-Begrenzungsseile 18, -drähte od. dgl. mit Anschlag 181 genügend lang sind, der untere Behang 3 mit Plissee 31" die gesamte zur Verfügung stehende Fläche in praktisch voll ausgefahrener, also in so weit wie möglich voll ausgefalteter Stellung decken, wie aus der Fig. 3 ersichtlich.

In Fig. 2 sind noch die beiden Ziehbänder bzw. Aufzugsschnüre 51 und 61 gezeigt, wobei die beiden Oberteil-Ziehbänder 51 mit ihren freien Enden 52 im unteren Begrenzungsbalken 25 des oberen Behanges 2 und die Unterteil-Ziehbänder 61 mit ihren freien Enden 62 im oberen Begrenzungsbalken 35 des unteren Behanges 3 verankert sind. Mit 16 ist in Fig. 3 noch die Endlos-Kugelschnur, -Kette od. dgl. für die Betätigung des Getriebes 13 des hier nicht näher gezeigten Jalousieantriebes im Antriebskasten 15 bezeichnet.

Die in den Fig. 4 und 5 - bei sonst gleichbleibenden Bezugszeichenbedeutungen - in der Ausgangsstellung As gezeigte erfindungsgemäße Jalousie 100 weist eine vorher bis zum vollen Aufzug der Jalousieblätter 21 mit Drehrichtung im Gegen-Uhrzeigersinn, siehe unterbrochener Pfeil, gedrehte Antriebswelle 14 mit einer mit ihr verdrehbaren, das Ziehband 61 rechtsseitig einziehenden Unterteil-Spulrolle 6 und einer im Abstand von derselben weiter innen angeordneten, ebenfalls mit der Welle 14 im Gegen-UhrzeigerDrehsinn bis zum Ende mitverdrehter, Oberteil-Spulrolle 2 auf.

Von der Unterteil-Spulrolle 6 ist in dieser Ausgangsstellung As das längere Unterteil-Ziehband 61 nach vorne, also zur Vorderseite S2 hin voll abgespult, während das kürzere Oberteil-Ziehband 51 auf der Oberteil-Spulrolle 5 von der Hinterseite S1 her voll aufgespult ist, und somit, wie aus Fig. 5 ersichtlich, der obere Behang 2 völlig eingefahren ist und dessen Jalousieblätter 21 raumsparend ganz eng aneinander liegen.

Hingegen ist der mittels des Unterteil-Ziehband bzw. -schnur 61 voll abwärts abgespulte, obere Begrenzungsbalken 35 des unteren Behangs 3 in seine unterste Stellung abgelassen. Der Faltschirm bzw. die Lamellen des unteren Behangs 3 ist bzw. sind, abgestützt durch das schon in Fig. 3 gezeigten Anschläge 181 der beidseitig entlang der Seitenränder des Ensembles durch nicht näher gezeigte Öffnungen in den Jalousieblättern 21, im unteren Begrenzungsbalken 25, im oberen Begrenzungsbalken des unteren Behangs 3, in dessen Falten 31 oder Jalousieblättern 31' und schließlich in dem unteren Randbalken 36 gezogenen Führungs- und Bewegungsbegrenzungsseil 18 ebenfalls raumsparend voll eingefahren und zusammengefaltet bzw. eng aneinander liegend angeordnet.

Praktisch in der gleichen Situation, also in der Ausgangsstellung As, jedoch in Blickrichtung von der anderen Seite, siehe Pfeil BI in Fig. 5 zeigen die Fig. 6 und 7 - bei sonst gleichbleibenden Bezugszeichenbedeutungen - in Schnittansichten die neue Jalousie 100 mit voll abgespultem Unterteil-Ziehband 61 und voll auf die Oberteil-Spulrolle 5 aufgespultem Oberteil-Ziehband 51.

In den Fig. 4 bis 7 ist noch die momentane bzw. künftige Drehrichtung DRW der Antriebswelle 14 jeweils im Uhrzeigersinn eingezeichnet, um nun die beiden Behänge 2 und 3 aus der voll eingefahrenen Ausgangsstellung As in die Mittelstellung auszufahren.

Die Fig. 8 und 9 zeigen - bei sonst gleichbleibenden Bezugszeichenbedeutungen - die erfindungsgemäße Jalousie 100 in der bei bzw. nach Drehung der Welle 14 in Drehrichtung DRW im Uhrzeigersinn, siehe Pfeil, erreichten ausgefahrenen Mittelstellung Ms, wenn der obere Behang 2 infolge Abspulung des Oberteil-Ziehbandes 51 von der Oberteil-Spulrolle 5 nach abwärts hin praktisch voll ausgefahren ist und der untere Behang 3 infolge der gleichzeitigen Aufspulung des Unterteil-Spulbandes 61 auf der Unterteil-Spulrolle 6 etwa zu 50 % nach oben hin aufgezogen ist.

In der Mittelstellung Ms liegen der untere Begrenzungsbalken 25 des oberen Behanges 2 und der obere Begrenzungsbalken 35 des unteren Behanges 3 aneinander an.

Ebenfalls in der Position der Mittelstellung Ms zeigen - bei sonst gleichbleibenden Bezugszeichenbedeutungen - die Fig. 10 und 11 die erfindungsgemäße Jalousie 100 in Schnittansicht mit Blickrichtung BI von rückwärts wie aus Fig. 9 ersichtlich. Auch hier ist der untere Behang 3 mit Jalousieblättern 31' ausgebildet.

Werden nun die Welle 14 und mit ihr die Spulrollen 5, 6 weiter im Uhrzeigersinn, Drehrichtung DRW, siehe Pfeil in Fig. 9, gedreht, so bewegt sich das an die Oberteil-Spulrolle 2 gebundene Ende des Oberteil-Zielbandes 51 durch bzw. über den Wendepunkt Wp auf die im Vergleich zur Oberteil-Spulrolle 5 andere Seite S2, also Vorderseite, und es beginnt ein Wieder-Aufspulen des Oberteil-Zielbandes 51 auf der Oberteil-Spulrolle 5.

Während dieses Wieder-Aufspulens des Oberteil-Ziehbandes 51 auf der Oberteil-Spulrolle 5 wird von der sich im Uhrzeigersinn DRW mitdrehenden Unterteil-Spulrolle 6 das Unterteil-Ziehband 61 und mit demselben - an den unteren Begrenzungsbalken 25 des oberen Behanges 2 anliegend - der obere Begrenzungsbalken 35 des unteren Behanges 3 hochgezogen und zwar so lange, bis der obere Behang 2 infolge der vollen Aufspulung des Oberteil-Ziehbandes 51 auf der Oberteil-Spulrolle 5 wieder voll eingefahren ist.

Diese Situation der Erreichung der Endstellung Es zeigen - bei sonst gleichbleibenden Bezugszeichenbedeutungen - die Fig. 12 bis 16, wobei in diesen Figuren der untere Behang 3 mit einem Faltplissee 31" ausgebildet ist und derselbe in der gezeigten Form hier schließlich in der Endstellung Es die obere Hälfte eines Fensters od. dgl. abdeckt. Die Schnittansichten der Fig. 14 und 15 sowie die Detailansicht der Fig. 16 sind wieder mit Blickrichtung von rückwärts gezeigt, wie mit dem Pfeil BI in Fig. 13 angedeutet.

Wenn der untere Behang 3 doppelt so lang, wie in den Fig. 12 bis 15 gezeigt, ausfahrbar ist, wie dies z.B. im Falle einer Faltjalousie 3 bzw. eines Faltschirmes bzw. Plissees mit Falten 31 bei genügend langen Führungs- und Bewegungsbegrenzungsschnüren 18 mit entsprechend tief angesetzten unteren Begrenzungs-Anschlägen 181 der Fall ist, kann derselbe so gestaltet sein, dass dieselbe bzw. derselbe in dieser Endstellung Es der Jalousie 100 so ausgefahren ist, dass sie bzw. er eine Fenster-Öffnung od. dgl. in voller Höhe abdeckt. Es ist diese Variante in der Fig. 14 gezeigt.

## Patentansprüche

1. Jalousie (100) mit einem oberen (2), beispielsweise mit Lamellen (21) gebildeten, und einem unteren (3), beispielsweise mit einem Faltschirm (31) gebildeten, Behang (2, 3), insbesondere mit seitlichen, durch Öffnungen in den Lamellen (21), Falten (31) od. dgl. gezogenen Führungs- und Bewegungsbegrenzungs-Seilen (18), wobei beide Behänge (2, 3) mittels einer obenliegend gelagerten, in Rotation versetzbaren, vorzugsweise durchgehenden, Antriebswelle (14) betätigbar sind, und wobei bei einem Weiterdrehen der Antriebswelle (14) dieselbe als Wendewelle eine Betätigung eines der Behänge (2, 3) unabhängig vom jeweils anderen Behang (3, 2) bewirkt, **dadurch gekennzeichnet,**
- **dass** beide Behänge (2, 3) mittels einer, im obenliegenden Getriebekasten (10) gelagerten, bevorzugter Weise mit einem mittels, vorzugsweise in sich geschlossenen Betätigungsfilaments, beispielsweise Kugelschnur (12), Kette od. dgl., betätigbaren Getriebes (13) in Rotation versetzbaren, vorzugsweise durchgehenden, Antriebswelle (14) betätigbar sind,
- auf welcher Antriebswelle (14) mit derselben (14) verbunden und zwanghaft mitdrehbar,
- zumindest eine, vorzugsweise zumindest zwei voneinander beabstandete, für die Auf- und Ab-Vertikalbewegung des oberen Begrenzungsbalkens (35) eines nach, unten hin durch einen unteren Randbalken (36) od. dgl. begrenzten unteren Behanges (3) vorgesehene Unterteil-Spulrolle(n) (6) für das Auf- und Abspulen mindestens eines längeren Unterteil-Ziehbandes (61), das mit seinem freien Ende (62) an bzw. in dem oberen Begrenzungsbalken (35) des unteren Behanges (3) verankert ist, und weiters
- zumindest eine, vorzugsweise zumindest zwei voneinander beabstandete, für die Auf- und Ab-Vertikalbewegung des unteren Begrenzungsbalkens (25) des oberen Behanges (2) mittels kürzeren, mit seinem freien Ende (52) an bzw. in diesem unteren Begrenzungsbalken (25) verankerten Oberteil-Ziehbandes (51) vorgesehene Oberteil-Spulrolle(n) (5) angeordnet sind,
- wobei von einer Ausgangsstellung (As) der Jalousie (100) ausgehend,
- in welcher das Oberteil-Ziehband (51) praktisch voll auf der Oberteil-Spulrolle (5) aufgespult und somit der obere Behang (2) voll eingefahren ist,
- und das Unterteil-Ziehband (61) praktisch voll von der Unterteil-Spulrolle (6) abgespult und somit der untere Behang (3), abgestützt durch einen unteren Randbalken (36), ebenso voll eingefahren ist,
- durch mittels des Betätigungsfilaments (18) betätigte Drehung der Antriebswelle (14) das Oberteil-Ziehband (51) von der Oberteil-Spulrolle (5) auf einer Aufspulseite (S1) abspulbar und somit der untere Begrenzungsbalken (25) des oberen Behanges (2) bis zur Erreichung der praktisch vollen Auszugslänge des kürzeren Oberteil-Ziehbandes (51) absenkbar ist und somit der obere Behang (2) praktisch komplett ausgefahren ist,
- und im Wesentlichen synchron mit dem Abspulen des Oberteil-Ziehbandes (51) mittels des auf der zur Spulseite (S1) der Oberteil-Spulrolle (5) diametralen Seite (S2) der Unterteil-Spulrolle (6), also "gegenläufig" zum Oberteil-Ziehband (51) eingezogene Unterteil-Ziehband (61) auf der Unterteil-Spulrolle (6) aufspulbar und somit der obere Begrenzungsbalken (35) des unteren Behanges (3) nach oben ziehbar ist, bis der sich synchron absenkende untere Begrenzungsbalken (25) des oberen Behangs (2) der Jalousie (100) an dem nach oben fahrenden oberen Begrenzungsbalken (35) des unteren Behangs (3) anliegt und derselbe im Wesentlichen zur Hälfte ausgefahren ist,
- womit eine Mittelstellung (Ms) der beiden Behänge (2, 3) der Jalousie (100) erreicht ist
- und **dass** bei weiterer Drehung der Antriebswelle (14) unter Beibehaltung der Drehrichtung das von der Oberteil-Spulrolle (5) völlig abgespulte Oberteil-Ziehband (51) unter Überwindung des Spul-Wendepunkts (Wp) auf der Oberteil-Spulrolle (6) auf deren nun mit der Spulseite der Unterteil-Spulrolle (6) gleichen Spulseite (S2) wieder so lange aufspulbar ist, bis der obere Behang (2) wieder völlig eingefahren ist
- und gleichzeitig durch das weitere Aufspulen des längeren Unterteil-Ziehbandes (61), der obere Begrenzungsbalken (35) des unteren Behangs (3) praktisch an dem unteren Begrenzungsbalken (25) des oberen Behangs (2) anliegend bis in dessen Position bei voll eingefahrenem oberen Behang (2) hochziehbar ist und mit demselben der nach abwärts hin mittels der Endanschläge (181) der seitlichen Führungs- und Bewegungsbegrenzungs-Seile (18) abgestützte untere Behang (3) voll ausgefahren ist,
- womit die Endstellung (Es) bzw. eine zweite Ausgangsstellung der Jalousie (100) erreicht ist.

2. Jalousie (100) mit einem oberen (2), beispielsweise mit Jalousie-Lamellen (21) gebildeten, und einem unteren (3), beispielsweise mit einem Faltschirm (31) gebildeten, Behang (2, 3), insbesondere mit seitlichen, durch Öffnungen in den Jalousie-Lamellen (21), Falten (31) od. dgl. gezogenen Führungs- und Bewegungsbegrenzungs-Seilen (18), wobei beide Behänge (2, 3) mittels einer obenliegend gelagerten, in Rotation versetzbaren, vorzugsweise durchgehenden, Antriebswelle (14) betätigbar sind, und wobei bei einem Weiterdrehen der Antriebswelle (14) dieselbe als Wendewelle eine Betätigung eines der Behänge (2, 3) unabhängig vom jeweils anderen Behang (3, 2) bewirkt, nach Anspruch 1,
**dadurch gekennzeichnet,**
- **dass** auf der im obenliegenden Getriebekasten (10) gelagerten, bevorzugter Weise mit einem mittels, vorzugsweise in sich geschlossenen Betätigungsfilaments, beispielsweise Kugelschnur (12), Kette od. dgl., betätigbaren Antriebswelle (14) mit derselben (14) verbunden und zwanghaft mitdrehbar,
- zumindest eine, vorzugsweise zumindest zwei voneinander beabstandete, für die Auf- und Ab-Vertikalbewegung des oberen Begrenzungsbalkens (35) eines nach, unten hin durch einen unteren Randbalken (36) od. dgl. begrenzten unteren Behanges (3) vorgesehene Unterteil-Spulrolle(n) (6) für das Auf- und Abspulen mindestens eines längeren Unterteil-Ziehbandes (61), das mit seinem freien Ende (62) an bzw. in dem oberen Begrenzungsbalken (35) des unteren Behanges (3) verankert ist, und weiters
- zumindest eine, vorzugsweise zumindest zwei voneinander beabstandete, für die Auf- und Ab-Vertikalbewegung des unteren Begrenzungsbalkens (25) des oberen Behanges (2) mittels kürzeren, mit seinem freien Ende (52) an bzw. in diesem unteren Begrenzungsbalken (25) verankerten Oberteil-Ziehbandes (51) vorgesehene Oberteil-Spulrolle(n) (5) angeordnet sind.

3. Jalousie nach Anspruch 1 oder 2, **dadurch gekennzeichnet,**
**dass** die mit ihren freien Enden (52) am bzw. in unteren Begrenzungsbalken (25) des oberen Behangs (2) verankerten, kürzeren Oberteil-Ziehbänder (51) und die am bzw. im oberen Begrenzungsbalken (35) des unteren Behanges (3) verankerten, längeren Unterteil-Ziehbänder (61) jeweils durch ihnen zugeordnete Durchsetzungsöffnungen in den Lamellen (21) des oberen Behanges (2) durchgezogen sind und die längeren Unterteil-Ziehbänder (61) außerdem durch Durchsetzungsöffnungen (23) im unteren Begrenzungsbalken (25) des oberen Behanges (2) durchgezogen sind.

4. Jalousie nach einem der Ansprüche 1 bis 3,
**dadurch gekennzeichnet,**
**dass** die Unterteil-Ziehbänder (61) im Wesentlichen doppelt so lang sind, wie die Oberteil-Ziehbänder (51).

5. Jalousie nach einem der Ansprüche 1 bis 4,
**dadurch gekennzeichnet,**
**dass** die Oberteil-Spulrollen (5) und die Unterteil-Spulrollen (6) an der Antriebswelle (14) im Wesentlichen gleiche Durchmesser aufweisen.

6. Jalousie nach einem der Ansprüche 1 bis 5,
**dadurch gekennzeichnet,**
**dass** die Oberteil-Spulrollen (5) und die Unterteil-Spulrollen (6) an der Antriebswelle (14) aus Kunststoff gefertigt sind und in mit dem Antriebskasten (15) verbundenen und innerhalb desselben angeordneten, nach abwärts gerichtete Ziehöffnungen mit der Breite der Ziehbänder (51, 61) entsprechende Breite aufweisenden Spulkästen, bevorzugt aus Kunststoff, mit entsprechender Innenraum-Breite angeordnet sind.

7. Verfahren zur Betätigung einer Jalousie gemäß einem der Ansprüche 1 bis 6,
**dadurch gekennzeichnet,**
- **dass** von einer Ausgangsstellung (As) der Jalousie (100) ausgehend,
- in welcher das Oberteil-Ziehband (51) praktisch voll auf der Oberteil-Spulrolle (5) aufgespult und somit der obere Behang (2) voll eingefahren ist,
- und das Unterteil-Ziehband (61) praktisch voll von der Unterteil-Spulrolle (6) abgespult und somit der untere Behang (3), abgestützt durch einen unteren Randbalken (36), ebenso voll eingefahren ist, (Fig. 1, Fig. 4 bis 7)
- durch mittels des Betätigungsfilaments (18) betätigte Drehung der Antriebswelle (14) das Oberteil-Ziehband (51) von der Oberteil-Spulrolle (5) auf einer Spulseite (S1) abgespult wird und somit der untere Begrenzungsbalken (25) des oberen Behanges (2) bis zur Erreichung der praktisch vollen Auszugslänge des kürzeren Oberteil-Ziehbandes (51) abgesenkt wird und dabei der obere Behang (2) praktisch komplett ausgefahren wird,
- und im Wesentlichen synchron mit dem Abspulen des Oberteil-Ziehbandes (51) mittels des auf der zur Aufspulseite (S1) der Oberteil-Spulrolle (5) diametralen Seite (S2) der Unterteil-Spulrolle (6), also des "gegenläufig" zum Oberteil-Ziehband (51) eingezogenen Unterteil-Ziehbandes (61) auf der Unterteil-Spulrolle (6) aufgespult und somit der obere Begrenzungsbalken (35) des unteren Behanges (3) nach oben gezogen wird, bis der sich währenddessen synchron absenkende untere Begrenzungsbalken (25) des oberen Behangs (2) der Jalousie (100) an dem nach oben fahrenden oberen Begrenzungsbalken (35) des unteren Behangs (3) anliegt und derselbe im Wesentlichen zur Hälfte ausgefahren ist, (Fig. 2, Fig. 8 bis 11)
- womit eine Mittelstellung (Ms) der beiden Behänge (2, 3) der Jalousie (100) erreicht wird,
- und **dass** bei weiterer Drehung der Antriebswelle (14) unter Beibehaltung der Drehrichtung das von der Oberteil-Spulrolle (5) völlig abgespulte Oberteil-Ziehband (51) unter Überwindung des Spul-Wendepunkts (Wp) auf der Oberteil-Spulrolle (6) auf deren nun mit der Spulseite (S2) der Unterteil-Spulrolle (6) gleichen Spulseite (S2) wieder so lange aufgespult wird, bis der obere Behang (2) wieder völlig eingefahren ist
- und gleichzeitig durch das weitere Aufspulen des längeren Unterteil-Ziehbandes (61), der obere Begrenzungsbalken (35) des unteren Behangs (3) praktisch an dem unteren Begrenzungsbalken (25) des oberen Behangs (2) anliegend bis in dessen Position bei voll eingefahrenem oberen Behang (2) hochgezogen wird und dadurch der nach abwärts hin mit seinem unteren Begrenzungsbalken (36) mittels der Endanschläge (181) der seitlichen Führungs- und Bewegungsbegrenzungs-Seile (18) abgestützte untere Behang (3) nach oben hin voll ausgefahren ist, (Fig. 3, Fig. 12 bis 15)
- womit die Endstellung (Es) bzw. eine zweite Ausgangsstellung der Jalousie (100) erreicht wird.

## Claims

1. A Venetian blind (100) with a section (2, 3), having a top (2), for example, formed with slats (21) and a bottom (3), for example, formed with a folded shade (31), in particular with lateral guidance- and movement limiting ropes (18) pulled though openings in the slats (21), folds (31) or the like, wherein both sections (2, 3) can be actuated by means of a driveshaft (14) mounted overhead, displaceable in rotation, preferably continuous, and wherein in a further rotation of the driveshaft (14) the same as a turning shaft brings about an actuation of one of the sections (2, 3) independent of the respective other section (3, 2),
**characterized in**
- **that** both sections (2, 3) can be actuated by means of a drive shaft (14) mounted in the overhead gear box (10) in a preferred way by means of a drive gearbox (13) which can be actuated by means of self-contained actuation filaments , preferably ball string (12), chain or the like, displaceable in rotation, preferably continuous,
- on which driveshaft (14) connected to the same (14) and co-rotatable under constraint, are arranged
- at least one, preferably at least two bottom-part winding roller(s) (6) spaced apart from each other, provided for the up and down vertical movement of the top limiting bar (35) of a bottom section (3) limited downwards by a bottom edge bar (36) or the like for the winding up and unwinding of at least one longer bottom-part pulling band (61) which is anchored with its free end (62) to or in the top limiting bar (35) of the bottom section (3), and furthermore
- at least one, preferably at least two top-part winding roller(s) (5) spaced apart from each other provided for the up and down vertical movement of the bottom limiting bar (25) of the top section (2) by means of a shorter top-part pulling band (51) anchored with its free end (52) to or in this bottom limiting bar (25),
- wherein starting from a starting position (As) of the Venetian blind (100),
- in which the top-part pulling band (51) is practically fully wound up on the top-part winding roller (5) and thus the top section (2) is fully retracted,
- and the bottom-part pulling band (61) is practically fully unwound from the bottom-part winding roller (6) and thus the bottom section (3), supported by a bottom edge bar (36), is likewise retracted,
- through rotation of the driveshaft (14) activated by means of the actuation filament (18) the top-part pulling band (51) can be unwound from the top-part winding roller (5) on a winding-up side (S1) and thus the bottom limiting bar (25) of the top section (2) can be lowered until attaining the practically full extension length of the shorter top-part pulling band (51) and thus the top section (2) practically fully extended,
- and essentially synchronously with the unwinding of the top-part pulling band (51) by means of the bottom-part pulling band (61) retracted on the side (S2) of the bottom-part winding roller (6) diametrically opposed to the winding side (S1) of the top-part winding roller (5), therefore "opposed" to the top-part pulling band (51) is wound up on the bottom-part roller (6) and thus the top limiting bar (35) of the bottom section (3) can be pulled upwards, until the synchronously lowering bottom limiting bar (25) of the top section (2) of the Venetian blind (100) adjoins the upwards moving top limiting bar (35) of the bottom section (3) and the same is essentially half extended,
- whereby a central position (Ms) of both sections (2, 3) of the Venetian blind (100) is reached,
- and **that** with further rotation of the driveshaft (14) while maintaining the direction of rotation the top-part pulling band (51) fully wound up on the top-part winding roller (5) while surmounting the winding turning point (Wp) on the top-part winding roller (6) on the same winding side (S2) with the winding side of the bottom winding roller (6) can now be wound up again until the top section (2) is again fully retracted,
- and simultaneously through the further winding up of the longer bottom-part pulling band (61), the top limiting bar (35) of the bottom section can be pulled up practically against the bottom limiting bar (25) of the top section (2) into its position with fully retracted top section (2) and with the same the bottom section (3) supported downwards by means of the end stops (181) of the lateral guidance- and movement limiting ropes (18) is fully extended,
- whereby the end position (Es) or a second starting position of the Venetian blind (100) is reached.

2. A Venetian blind (100) with a section (2, 3) having a top (2), for example, formed with slats (21) and a bottom (3), for example, formed with a folded shade (31), in particular with lateral guidance- and movement limiting ropes (18) pulled through openings in the Venetian blind slats (21), folds (31) or the like, wherein both sections (2, 3) can be actuated by means of an overhead mounted, displaceable in rotation, preferably continuous driveshaft (14), and wherein with a further rotation of the driveshaft (14) the same as a turning shaft brings about an actuation of one of the sections (2, 3) independently of the respective other section (3, 2), according to claim 1,
**characterized in**
- **that** on the drive shaft (14) mounted in the overhead gearbox (10), in a preferred manner can be activated by means of self-contained actuation filaments , preferably ball string (12), chain or the like, connected with the same (14) and co-rotatable under constraint, are arranged
- at least one, preferably at least two bottom-part winding roller(s) (6) spaced apart from each other, provided for the up and down vertical movement of the top limiting bar (35) of a bottom section (3) limited downwards by a bottom edge bar (36) or the like for the winding up and unwinding of at least one longer bottom-part pulling band (61) which is anchored with its free end (62) to or in the top limiting bar (35) of the bottom section (3), and furthermore,
- at least one, preferably at least two top-part winding roller(s) (5) spaced apart from each, provided for the up and down vertical movement of the bottom limiting bar (25) of the top section (2) by means of a shorter top-part pulling band (51) anchored with its free end (52) to or in this bottom limiting bar (25).

3. A Venetian blind according to claim 1 or 2,
**characterized in**
**that** the shorter top-part pulling band (51) anchored with its free end (52) to or in bottom limiting bar (25) of the top section (2) and the longer bottom-part pulling band (61) anchored to or in the top limiting bar (35) of the bottom section (3) in each case are pulled through their assigned push-through openings in the slats (21) of the top section (2) and the longer bottom-part pulling bands (61), moreover, are pulled through push-through openings (23) in the bottom limiting bar (25) of the top section (2).

4. A Venetian blind according to one of claims 1 to 3,
**characterized in**
**that** the bottom-part pulling bands (61) are essentially twice as long as the top-part pulling bands (51).

5. A Venetian blind according to one of claims 1 to 4,
**characterized in**
**that** the top-part winding rollers (5) and the bottom-part winding rollers (6) on the driveshaft (14) have essentially the same diameter.

6. A Venetian blind according to one of claims 1 to 5,
**characterized in**
**that** the top-part winding roller (5) and the bottom-part winding roller (6) on the driveshaft (14) are made out of plastic and in pulling openings directed downwards, connected to the drive box (15) and arranged inside the same, are arranged with the width of the pulling bands (51, 61), winding boxes having corresponding width, preferably made of plastic, with corresponding interior width.

7. A method of actuation of a Venetian blind according to one of claims 1 to 6,
**characterized in**
- **that** starting from a starting position (As) of the Venetian blind (100),
- in which the top-part pulling band (51) is practically fully wound up on the top-part winding roller (5) and thus the top section (2) is fully retracted,
- and the bottom-part pulling band (61) is practically fully unwound from the bottom-part winding roller (6) and thus the bottom section (3), supported by a bottom edge bar (36) is likewise fully retracted, (figure 1, figures 4 to 7)
- through rotation of the driveshaft (14) activated by means of the actuation filament (18) the top-part pulling band (51) is unwound from the top-part winding roller (5) on a winding side (S1) and thus the bottom limiting bar (25) of the top section (2) is lowered until attaining the practically full extension length of the shorter top-part pulling band (51) and thereby the top section (2) is practically completely extended,
- and essentially synchronously with the unwinding of the top-part pulling band (51) by means of the bottom-part pulling band (61) retracted on the side (S2) of the bottom-part winding roller (6) diametrically opposed to the winding side (S1) of the top-part winding roller (5), therefore "opposed" to the top-part pulling band (51) is wound up on the bottom-part roller (6) and thus the top limiting bar (35) of the bottom section (3) can be pulled upwards, until the in the meantime synchronously lowering bottom limiting bar (25) of the top section (2) of the Venetian blind (100) adjoins the upwards moving top limiting bar (35) of the bottom section (3) and the same is essentially half extended, (figure 2, figures 8 to 11)
- whereby a central position (Ms) of both sections (2, 3) of the Venetian blind (100) is reached,
- and **that** with further rotation of the driveshaft (14) while maintaining the direction of rotation the top-part pulling band (51) full wound up on the top-part winding roller (5) while surmounting the winding turning point (Wp) on the top-part winding roller (6) on the same winding side (S2) with the winding side of the bottom winding roller (6) can now be wound up again until the top section (2) is again fully retracted,
- and simultaneously through the further winding up of the longer bottom-part pulling band (61), the top limiting bar (35) of the bottom section can be pulled up practically to the bottom limiting bar (25) of the top section (2) fitting into its position with fully retracted top section (2) and the bottom section (3) supported downwards with its bottom limiting bar (36) by means of the end stops (181) of the lateral guidance- and movement limiting ropes (18) is fully extended upwards, (figure 3, figures 12 to 15)
- whereby the end position (Es) or a second starting position of the Venetian blind (100) is reached.

## Revendications

1. Store vénitien (100) comprenant un tablier supérieur (2), formé par exemple avec des lamelles (21), et un tablier inférieur (3), formé par exemple avec un écran pliant (31), comprenant en particulier des cordons latéraux de guidage et de limitation du mouvement (18) passant à travers des ouvertures dans les lamelles (21), les plis (31) ou similaires, étant entendu que les deux tabliers (2, 3) peuvent être actionnés au moyen d'un axe d'entraînement (14) monté dans une position supérieure, pouvant être mis en rotation, de préférence traversant, et étant entendu que lorsqu'on continue à faire tourner l'axe d'entraînement (14), celui-ci provoque, en tant qu'axe de basculement, un actionnement de l'un des tabliers (2, 3) indépendamment de l'autre tablier (3, 2) respectif,
**caractérisé**
- **en ce que** les deux tabliers (2, 3) peuvent être actionnés au moyen d'un axe d'entraînement (14) monté dans un boîtier de mécanisme (10) situé dans une position supérieure, pouvant de préférence être mis en rotation au moyen d'un mécanisme (13) pouvant être actionné par un filament d'actionnement de préférence contenu dans celui-ci, par exemple une ficelle à bille (12), une chaînette ou similaire, de préférence traversant,
- étant entendu qu'il est prévu sur ledit axe d'entraînement (14), reliés et nécessairement en rotation conjointe avec celui-ci (14),
- au moins un et de préférence au moins deux cylindres d'enroulement de la partie inférieure (6) à distance l'un de l'autre, destinés au déplacement vertical vers le haut et vers le bas de la traverse de délimitation supérieure (35) d'un tablier inférieur (3) délimité du côté inférieur par une traverse de bord inférieure (36) ou similaire, pour l'enroulement et le déroulement d'au moins une bride de fixation de la partie inférieure plus longue (61) qui est ancrée avec son extrémité libre (62) sur ou dans la traverse de délimitation supérieure (35) du tablier inférieur (3), et en outre,
- au moins un et de préférence au moins deux cylindres d'enroulement de la partie supérieure (5) à distance l'un de l'autre, destinés au déplacement vertical vers le haut et vers le bas de la traverse de délimitation inférieure (25) du tablier supérieur (2) au moyen d'une bride de fixation de la partie supérieure plus courte (51) qui est ancrée avec son extrémité libre (52) sur ou dans cette traverse de délimitation inférieure (25),
- étant entendu qu'à partir d'une position de départ (As) du store vénitien (100),
- dans laquelle la bride de fixation de la partie supérieure (51) est presque totalement enroulée sur le cylindre d'enroulement de la partie supérieure (5) et, partant, le tablier supérieur (2) est totalement rentré,
- et la bride de fixation de la partie inférieure (61) est presque totalement déroulée du cylindre d'enroulement de la partie inférieure (6) et, partant, le tablier inférieur (3), prenant appui sur une traverse de bord inférieure (36), est également totalement rentré,
- sous l'effet de la rotation de l'axe d'entraînement (14) réalisée au moyen du filament d'actionnement (18), la bride de fixation de la partie supérieure (51) peut être déroulée de la bobine d'enroulement de la partie supérieure (5) sur un côté d'enroulement (S1) et, partant, la traverse de délimitation inférieure (25) du tablier supérieur (2) peut être abaissée jusqu'à atteindre la longueur d'extension presque totale de la bride de fixation de la partie supérieure plus courte (51), de sorte que le tablier supérieur (2) est presque totalement sorti,
- et de façon essentiellement synchrone avec le déroulement de la bride de fixation de la partie supérieure (51), sur le côté diamétral (S2) du cylindre d'enroulement de la partie inférieure (6) par rapport au côté d'enroulement (S1) du cylindre d'enroulement de la partie supérieure (5), c'est-à-dire « dans le sens contraire » à la bride de fixation de la partie supérieure (51), la bride de fixation de la partie inférieure (61) rentrée peut être enroulée sur le cylindre d'enroulement de la partie inférieure (6) et, partant, la traverse de délimitation supérieure (35) du tablier inférieur (3) peut être tirée vers le haut jusqu'à ce que la traverse de délimitation inférieure (25) du tablier supérieur (2) du store vénitien (100), qui s'abaisse de façon synchrone, prenne appui sur la traverse de délimitation supérieure (35) du tablier inférieur (3) se déplaçant vers le haut et que celui-ci soit sorti essentiellement jusqu'à la moitié,
- ce par quoi une position médiane (Ms) des deux tabliers (2, 3) du store vénitien (100) est atteinte,
- et **en ce que** lorsqu'on continue de faire tourner l'axe d'entraînement (14), en conservant le sens de rotation, la bride de fixation de la partie supérieure (51) totalement déroulée du cylindre d'enroulement de la partie supérieure (5) peut à nouveau être enroulée, en dépassant le point de basculement d'enroulement (Wp) sur le cylindre d'enroulement de la partie supérieure (6), sur son côté d'enroulement (S2), qui est désormais le même que le côté d'enroulement du cylindre d'enroulement de la partie inférieure (6), jusqu'à ce que le tablier supérieur (2) soit à nouveau totalement rentré,
- et en même temps, sous l'effet de la poursuite de l'enroulement de la bride de fixation de la partie inférieure plus longue (61), la traverse de délimitation supérieure (35) du tablier inférieur (3) peut être tirée vers le haut presque au niveau de la traverse de délimitation inférieure (25) du tablier supérieur (2), en prenant appui jusqu'à sa position avec le tablier supérieur (2) totalement rentré, et avec celui-ci, le tablier inférieur (3) supporté vers le bas au moyen des butées d'extrémité (181) des cordons latéraux de guidage et de limitation du mouvement (18) est totalement sorti,
- ce par quoi la position d'extrémité (Es) ou une deuxième position de départ du store vénitien (100) est atteinte.

2. Store vénitien (100) comprenant un tablier supérieur (2), formé par exemple avec des lamelles de store vénitien (21), et un tablier inférieur (3), formé par exemple avec un écran pliant (31), comprenant en particulier des cordons latéraux de guidage et de limitation du mouvement (18) passant à travers des ouvertures dans les lamelles (21), les plis (31) ou similaires, étant entendu que les deux tabliers (2, 3) peuvent être actionnés au moyen d'un axe d'entraînement (14) monté dans une position supérieure, pouvant être mis en rotation, de préférence traversant, et étant entendu que lorsqu'on continue à faire tourner l'axe d'entraînement (14), celui-ci provoque, en tant qu'axe de basculement, un actionnement de l'un des tabliers (2, 3) indépendamment de l'autre tablier (3, 2) respectif, selon la revendication 1,
**caractérisé**
- **en ce qu'**il est prévu sur l'axe d'entraînement (14) monté dans le boîtier de mécanisme (10) situé dans une position supérieure, pouvant de préférence être actionné par un filament d'actionnement de préférence contenu dans celui-ci, par exemple une ficelle à bille (12), une chaînette ou similaire, reliés et nécessairement en rotation conjointe avec ledit axe d'entraînement (14),
- au moins un et de préférence au moins deux cylindres d'enroulement de la partie inférieure (6) à distance l'un de l'autre, destinés au déplacement vertical vers le haut et vers le bas de la traverse de délimitation supérieure (35) d'un tablier inférieur (3) délimité du côté inférieur par une traverse de bord inférieure (36) ou similaire, pour l'enroulement et le déroulement d'au moins une bride de fixation de la partie inférieure plus longue (61) qui est ancrée avec son extrémité libre (62) sur ou dans la traverse de délimitation supérieure (35) du tablier inférieur (3), et en outre,
- au moins un et de préférence au moins deux cylindres d'enroulement de la partie supérieure (5) à distance l'un de l'autre, destinés au déplacement vertical vers le haut et vers le bas de la traverse de délimitation inférieure (25) du tablier supérieur (2) au moyen d'une bride de fixation de la partie supérieure plus courte (51) qui est ancrée avec son extrémité libre (52) sur ou dans cette traverse de délimitation inférieure (25).

3. Store vénitien selon la revendication 1 ou 2,
**caractérisé**
- **en ce que** les brides de fixation de la partie supérieure plus courtes (51) ancrées avec leurs extrémités libres (52) sur ou dans la traverse de délimitation inférieure (25) du tablier supérieur (2) et les brides de fixation de la partie inférieure plus longues (61) ancrées sur ou dans la traverse de délimitation supérieure (35) du tablier inférieur (3) passent respectivement à travers leurs ouvertures de passage correspondantes dans les lamelles (21) du tablier supérieur (2) et les brides de fixation de la partie inférieure plus longues (61) passent en outre à travers d'ouverture de passage (23) dans la traverse de délimitation inférieure (25) du tablier supérieur (2).

4. Store vénitien selon l'une des revendications 1 à 3,
**caractérisé**
**en ce que** les brides de fixation de la partie inférieure (61) sont sensiblement deux fois plus longues que les brides de fixation de la partie supérieure (51).

5. Store vénitien selon l'une des revendications 1 à 4,
**caractérisé**
**en ce que** les cylindres d'enroulement de la partie supérieure (5) et les cylindres d'enroulement de la partie inférieure (6) prévus sur l'arbre d'entraînement (14) présentent sensiblement le même diamètre.

6. Store vénitien selon l'une des revendications 1 à 5,
**caractérisé**
**en ce que** les cylindres d'enroulement de la partie supérieure (5) et les cylindres d'enroulement de la partie inférieure (6) prévus sur l'arbre d'entraînement (14) sont réalisés en plastique et sont agencés dans des boîtiers d'enroulement reliés avec le boîtier d'entraînement (15) et agencés à l'intérieur de celui-ci, présentant des ouvertures de fixation dirigées vers le bas d'une largeur correspondant à la largeur des brides de fixation (51, 61), de préférence e plastique, ayant une largeur d'espace intérieur correspondante.

7. Procédé d'actionnement d'un store vénitien selon l'une des revendications 1 à 6,
**caractérisé**
- **en ce qu'**à partir d'une position de départ (As) du store vénitien (100),
- dans laquelle la bride de fixation de la partie supérieure (51) est presque totalement enroulée sur le cylindre d'enroulement de la partie supérieure (5) et, partant, le tablier supérieur (2) est totalement rentré,
- et la bride de fixation de la partie inférieure (61) est presque totalement déroulée du cylindre d'enroulement de la partie inférieure (6) et, partant, le tablier inférieur (3), prenant appui sur une traverse de bord inférieure (36), est également totalement rentré (Figure 1 et Figures 4 à 7),
- sous l'effet de la rotation de l'axe d'entraînement (14) réalisée au moyen du filament d'actionnement (18), la bride de fixation de la partie supérieure (51) est déroulée de la bobine d'enroulement de la partie supérieure (5) sur un côté d'enroulement (S1) et, partant, la traverse de délimitation inférieure (25) du tablier supérieur (2) est abaissée jusqu'à atteindre la longueur d'extension presque totale de la bride de fixation de la partie supérieure plus courte (51), de sorte que le tablier supérieur (2) est presque totalement sorti,
- et de façon essentiellement synchrone avec le déroulement de la bride de fixation de la partie supérieure (51), sur le côté diamétral (S2) du cylindre d'enroulement de la partie inférieure (6) par rapport au côté d'enroulement (S1) du cylindre d'enroulement de la partie supérieure (5), c'est-à-dire « dans le sens contraire » à la bride de fixation de la partie supérieure (51), la bride de fixation de la partie inférieure (61) rentrée est enroulée sur le cylindre d'enroulement de la partie inférieure (6) et, partant, la traverse de délimitation supérieure (35) du tablier inférieur (3) est tirée vers le haut jusqu'à ce que la traverse de délimitation inférieure (25) du tablier supérieur (2) du store vénitien (100), qui s'abaisse pendant ce temps de façon synchrone, prenne appui sur la traverse de délimitation supérieure (35) du tablier inférieur (3) se déplaçant vers le haut et que celui-ci soit sorti essentiellement jusqu'à la moitié (Figure 2 et Figures 8 à 11),
- ce par quoi une position médiane (Ms) des deux tabliers (2, 3) du store vénitien (100) est atteinte,
- et **en ce que** lorsqu'on continue de faire tourner l'axe d'entraînement (14), en conservant le sens de rotation, la bride de fixation de la partie supérieure (51) totalement déroulée du cylindre d'enroulement de la partie supérieure (5) est à nouveau enroulée, en dépassant le point de basculement d'enroulement (Wp) sur le cylindre d'enroulement de la partie supérieure (6), sur son côté d'enroulement (S2), qui est désormais le même que le côté d'enroulement du cylindre d'enroulement de la partie inférieure (6), jusqu'à ce que le tablier supérieur (2) soit à nouveau totalement rentré,
- et en même temps, sous l'effet de la poursuite de l'enroulement de la bride de fixation de la partie inférieure plus longue (61), la traverse de délimitation supérieure (35) du tablier inférieur (3) est tirée vers le haut presque au niveau de la traverse de délimitation inférieure (25) du tablier supérieur (2), en prenant appui jusqu'à sa position avec le tablier supérieur (2) totalement rentré, et de ce fait, le tablier inférieur (3) supporté vers le bas avec sa traverse de délimitation inférieure (36) au moyen des butées d'extrémité (181) des cordons latéraux de guidage et de limitation du mouvement (18) est totalement sorti (Figure 3 et Figures 12 à 15),
- ce par quoi la position d'extrémité (Es) ou une deuxième position de départ du store vénitien (100) est atteinte.
